# EUROPÄISCHE PATENTSCHRIFT

(11) **EP 1 259 455 B1**
(45) Veröffentlichungstag und Bekanntmachung des Hinweises auf die Patenterteilung: **16.03.2005**
(21) Anmeldenummer: 01916995.2
(22) Anmeldetag: 14.02.2001
(51) Int. Cl.: B66D 1/00

(54) **HEBEWERK**
HOISTING GEAR
DISPOSITIF DE LEVAGE

(30) Priorität: 28.02.2000 DE 20003513 U
(43) Veröffentlichungstag der Anmeldung: 27.11.2002
(73) Patentinhaber: Wirth Maschinen- und Bohrgeräte-Fabrik GmbH, 41812 Erkelenz (DE)
(72) Erfinder: HEINRICHS, Peter, 41844 Wegberg (DE); HEINRICHS, Albrecht, 41812 Erkelenz (DE)
(74) Vertreter: Kluin, Jörg-Eden, Dr. Dipl.-Phys.
(86) Internationale Anmeldenummer: PCT/EP2001/001613
(87) Internationale Veröffentlichungsnummer: WO 2001/064573

(56) Entgegenhaltungen:
- DE-C- 696 076
- DE-C- 739 553
- GB-A- 876 647
- US-A- 4 434 971

## Beschreibung

Die Erfindung bezieht sich auf ein Hebewerk der dem Oberbegriff des Anspruchs 1 entsprechenden Art.

Derartige Hebewerke dienen dem Ablassen und Aufholen einer Last, insbesondere einer Bohreinrichtung, beispielsweise von einer Plattform in ein Bohrloch oder auf den Meeresgrund. Sie weisen ein flexibles Zugmittel auf, dessen eines Ende an der Bohreinrichtung befestigt ist. Das andere Ende des Zugmittels ist an einer drehbar gelagerten Wickeltrommel befestigt, mit der das Zugmittel auf- und abgewickelt werden kann.

Zum Drehantrieb der Trommel ist zumindest eine Drehantriebseinrichtung vorgesehen. Letztere umfaßt regelmäßig einen Gleichstrommotor. Um die Trommel über einen relativ weiten Drehzahlbereich mit nahezu konstanter hoher Leistung antreiben zu können, ist dem Gleichstrom-Elektromotor ein Schaltgetriebe nachgeschaltet, dessen Eingangswelle mit dem Gleichstrom-Elektromotor und dessen Ausgangswelle mit der Trommel gekoppelt ist.

Bei einer ersten Ausführungsform derartiger, bekannter Hebewerke wird das anliegende Drehmoment mittels einer Gliederkette auf die Trommel übertragen. Zwar weisen diese sogenannten Kettenhebewerke relativ kompakte Außenabmessungen auf, nachteilig ist jedoch, daß der stets vorhandene Kettendurchhang im Unterschlag des Kettentriebes beim sogenannten "Vierquadrantenbetrieb", bei dem sowohl beim Heben der Last als auch beim Senken der Last sowohl beschleunigt als auch gebremst werden kann, auf den überschlag wechseln und dadurch ein stoßartiger Betrieb mit erheblichen, auf das Zugmittel wirkenden Kraftspitzen entstehen würde. Hierin besteht eine erhebliche Gefahr, da durch diese Kraftspitzen die Zugfestigkeit des Zugmittels überschritten werden kann, was zum Abriß des Zugmittels mit den damit verbundenen verheerenden Folgen führen würde.

Es ist daher von der Firma Wirth Maschinen- und Bohrgeräte-Fabrik GmbH, Erkelenz ein Hebewerk bekannt, welches zwei Antriebseinheiten, bestehend aus einem Gleichstrom-Elektromotor mit nachgeschaltetem Schaltgetriebe, umfaßt, bei welchem die Getriebeausgangswellen jeweils ein Zahnradritzel tragen, welches mit einem rotationsfest auf der Trommelwelle gelagerten Zahnrad in Eingriff stehen. Die beiden Drehantriebseinrichtungen sind nebeneinander in Verlängerung der Trommelachse auf einer der Stirnseiten der Trommel angeordnet, derart, daß der Eingriff der Zahnradritzel in das auf der Trommelwelle befindliche Zahnrad um 180° bezüglich der Trommelachse versetzt stattfindet. Jenseits der anderen Stirnseite der Trommel sind in Richtung der Trommelachse gesehen hintereinander eine Scheibenbremse und eine Wirbelstrombremse vorgesehen, die mit der Trommelwelle drehfest verbunden sind.

Mit diesem Getriebehebewerk ist - im Gegensatz zum Kettenhebewerk - ein "Vierquadrantenbetrieb" möglich, ohne daß dies zu den unerwünschten Kraftspitzen in dem Zugmittel führt. Durch die Möglichkeit, die Antriebsmotoren sogleich zum Abbremsen der Trommelrotation zu benützen, kann durch die Möglichkeit der direkten Einspeisung der durch den Bremsvorgang gewonnen elektrischen Energie eine erhebliche Energieeinsparung erzielt werden. Ferner kommt die mechanische Scheibenbremseinrichtung nur noch erheblich seltener als bei dem Kettenhebewerk zum Einsatz, wodurch einerseits deren Verschleiß und verschleißbedingte Ausfallzeiten des Hebewerks, andererseits die bei mechanischen Bremseinrichtungen regelmäßig auftretenden Lärmbelästigungen auf ein Minimum verringert werden.

Zwar hat sich dieses Getriebehebewerk in den letzten Jahren vielfach bewährt, nachteilig ist jedoch sein erheblicher Platzbedarf, der es insbesondere für den Austausch von kompakteren Kettenhebewerken ungeeignet macht.

Es ist bekannt, daß Wechselstromdrehantriebselektromotoren ein hohes Drehmoment über einen weit größeren Drehzahlbereich aufweisen als Gleichstrommotoren. Es ist daher bekannt geworden, Getriebehebewerke der oben beschriebenen Art im Austausch von den Gleichstrom-Elektromotor/Schaltgetriebeeinheiten mit Wechselstrom-Elektromotoren ohne Schaltgetrieben auszustatten, da sich hierdurch die Baulänge des Hebewerkes reduziert. Ein wesentlicher Nachteil besteht jedoch darin, daß insbesondere dann, wenn das Getriebehebewerk im Austausch eines gteichstrombetriebenen Kettenhebewerkes eingesetzt werden soll, die gesamte elektrische Betriebseinrichtung von Gleichstrom auf Wechselstrom umgestellt, werden muß, was einen regelmäßig wirtschaftlich nicht vertretbaren Aufwand bedeutet.

Der Erfindung liegt daher die Aufgabe zugrunde, ein Hebewerk zu schaffen, mit dem ein Vierquadrantenbetrieb möglich ist, das gleichstrombetrieben wird und dessen Baulänge reduziert ist.

Diese Aufgabe wird durch die in Anspruch 1 wiedergegebene Erfindung gelöst.

Dadurch, daß die zumindest eine Drehantriebseinrichtung bezogen auf die Drehachse der Trommel neben derselben angeordnet ist, derart, daß sich die Trommel und die Drehantriebseinrichtung in einer Projektion senkrecht zur Drehachse der Trommel zumindest teilweise überdecken, reduziert sich die Baulänge des Hebewerks erheblich. Die Länge des Hebewerks ist somit im wesentlichen durch die Trommel und die in Richtung der Trommelachse vor- bzw. nachgeschalteten Aggregate bestimmt.

Zur Erhöhung der auf die Trommelwelle übertragbaren Drehmomente und zur Erzielung von Notlaufeigenschaften weist das erfindungsgemäße Hebewerk eine zweite Drehantriebseinrichtung mit Rotationsantciebsmotor und Schaltgetriebe, auf.

Dabei ist die Antriebswelle des Rotations-Antriebsmotors und die Eingang- und Ausgangswelle des Schaltgetriebes der zweiten Drehantriebseinrichtung auf einer gemeinsamen Geraden liegend angeordnet, die mit der Drehachse der Ausgangswelle des Schaltgetriebes der ersten Drehantriebsanordnung zusammenfällt.

Die Ausgangswellen sind beide direkt mit der Eingangsseite der Getriebeeinheit gekoppelt, was konstruktiv dadurch umgesetzt werden kann, daß sie mit demselben Getriebeeingangsrad wirkverbunden sind.

Bei einer bevorzugten Ausführungsform des erfindungsgemäßen Hebewerks sind die Antriebswelle des Rotations-Antriebsmotors und die Eingangs- und Ausgangswellen des Schaltgetriebes auf einer gemeinsamen Geraden liegend angeordnet. Eine Umlenküng der Antriebsdrehmomente, die einen erhöhten Aufwand und auch Antriebsverluste bedeuten würde, wird hierdurch vermieden.

Die Trommel ist vorzugsweise rotationsfest mit einer drehbar gelagerten Trommelwelle verbunden.

Die Trommelwelle ist dann bevorzugt mit der Ausgangsseite einer Getriebeeinheit verbunden, deren Eingangsseite an die Ausgangswelle des Schaltgetriebes angekoppelt ist.

Die Getriebeeinheit ist vorzugsweise ein Zahnradgetriebe, das zur Entfemungsüberbrückung zwischen Ausgangswelle des Schaltgetriebes und Trommelwelle ein Zwischenrad aufweist.

Ist die Trommelwelle einenends an eine mechanisch wirkende, anderenends an eine elektrisch wirkende Bremseinrichtung angekoppelt, so kann im Bedarfsfalle durch gleichzeitige Betätigung der beiden Bremseinrichtungen ein hohes Bremsmoment auf die Trommel ausgeübt werden, ohne daß es zu nur einseitigen Torsionskräften der Trommelwelle kommt, wie dies der Fall wäre, wenn nur ein Ende der Trommelwelle mit Bremseinrichtungen gekoppelt wäre.

Die mechanisch wirkende Bremseinrichtung ist vorzugsweise eine Scheibenbremse, die elektromagnetisch wirkende Bremseinrichtung eine Wirbelstrombremse.

Ist die zweite Drehantriebseinrichtung - bezogen auf die Richtung der Drehachse der elektromagnetisch wirkenden Bremseinrichtung - neben dieser Bremseinrichtung angeordnet, so erhöht sich die Baulänge dieses mit zwei Drehantriebseinrichtungen ausgestatteten Hebewerks nicht oder nur unwesentlich.

Um Überlastungen der Antriebsmotoren der Drehantriebseinrichtungen zu vermeiden, sind die Schaltgetriebe vorzugsweise mit einer Sicherheitseinrichtung ausgerüstet, die bei Überschreitung eines maximal zulässigen Drehmoments an der Eingangswelle das Getriebe selbsttätig in den Gang des größten Verhältnisses der Drehzahl der Eingangswelle zur Drehzahl der Ausgangswelle umschaltet.

In der Zeichnung ist ein Ausführungsbeispiel der Erfindung dargestellt. Es zeigen:
Fig. 1 eine Ausführungsform eines erfindungsgemäßen Hebewerks in einer Seitenansicht. (Ansicht A in Fig. 2);
Fig. 2 dasselbe Hebewerk wie n Fig. 1 in einer Ansicht von oben (Ansicht B in Fig. 1) sowie
Fig. 3 dasselbe Hebewerk in einer perspektivischen Ansicht.

Das als Ganzes mit 100 bezeichnete Hebewerk umfaßt einen Rahmen 1 rechteckigen Grundrisses, der aus miteinander verschweißten Doppel-T-Stahlträgem 2 besteht. Auf den oberen Horizontalflächen 3 der Träger 2 sind die im folgenden noch beschriebenen Komponenten des Hebewerks durch Verschrauben befestigt.

Zum Aufholen und Ablassen eines Bohrgeräts umfaßt das Hebewerk 100 ein als Stahlseil ausgebildetes flexibles Zugmittel 4, welches mittels einer Trommel 5 auf- und abwickelbar ist.

Die Trommel 5 ist drehfest auf einer Trommelwelle 6 befestigt, deren Achse S parallel zu den Längsseiten 7 des Rahmens 1 verläuft. Sie ist in Lagerböcken 8, 9 gelagert, die jenseits der beiden Stirnseiten 10, 11 der Trommel 5 angeordnet sind. Das in der Zeichnung links dargestellte Ende der Trommelwelle 6 ist drehfest mit der Scheibe 12 einer Scheibenbremsanordnung 13 befestigt, die in Drehrichtung der Achse S um 180° versetzt zwei Bremszangen 14, 15 umfaßt. Mittels der Scheibenbremsanordnung 13 kann die Drehgeschwindigkeit der Trommel 5 während des Abwickelvorganges des flexiblen Zugmittels 4 abgebremst oder auch vollständig blockiert werden. Jenseits der anderen Stirnseite 11 ist die Trommelwelle 6 mit der Ausgangsseite 16 einer noch im einzelnen zu beschreibenden Getriebeeinheit 17 und mit einer in Richtung der Achse S nachgeschalteten Wirbelstrombremse 18 verbunden. Letztere dient ebenfalls der Abbremsung der Abwickelgeschwindigkeit der Trommel 5. Ihr Einsatz wird demjenigen der Scheibenbremsanordnung bevorzugt, da das Aufbringen der Bremenergie verschleißfrei und ohne durch mechanischen Eingriff hervorgerufene Lärmbelästigung erfolgt.

Neben der Anordnung aus Scheibenbremsanordnung 13, Trommel 5, Wirbelstrombremse 18 und zwischen der Trommel 5 und der Wirbelstrombremse 18 liegender Ausgangsseite 16 der Getriebeeinheit 17 sind zwei Drehantriebseinrichtungen 19, 20 an dem Rahmen 1 befestigt. Jede der Drehantriebseinrichtungen 19, 20 umfaßt einen Gleichstromelektromotor 21, 22, dessen Ausgangswelle jeweils mit der Eingangswelle 23, 24 eines Schaltgetriebes 25, 26 drehfest verbunden ist.

Bei den Schaltgetrieben 25, 26 handelt es sich um solche für den Einsatz in Hebewerken bekannter Bauart, auf die im Rahmen dieser Beschreibung nicht näher eingegangen werden soll. Die Drehantriebseinrichtungen 19, 20 sind derart räumlich angeordnet, daß die Ausgangswellen 27, 28 der Schaltgetriebe 25, 26 einander zugewandt sind und die Drehachsen T, T' der Ausgangswellen 27, 28 auf einer gemeinsamen Geraden liegen. Beide Ausgangswellen 27, 28 sind mit der Eingangsseite 29 der Getriebeeinheit 17 verbunden und wirken auf ein in der Zeichnung nicht erkennbares Zahnrad, welches über ein Zwischenzahnrad 30 auf ein an der Ausgangsseite 16 der Getriebeeinheit 17 vorgesehenes, ebenfalls nicht dargestelltes Zahnrad mit der Trommelwelle 6 verbunden ist. Die Getriebeanordnung 17 dient daher der Übertragung von Drehmomenten zwischen den Ausgangswellen 27, 28 der Schaltgetriebe 25, 26 und der Trommelwelle 6. Im Falle des Aufwickelns des flexiblen Zugmittels 4 auf die Trommel 5 treiben die Drehantriebseinrichtungen 19, 20 die Trommelwelle 6 an, das im Falle des Abwickelns flexiblen Zugmittels 4 von der Trommel 5 erforderliche Abbremsen der Trommel 5 kann ebenfalls durch die Gleichstrommotoren 21, 22 erfolgen, die dann als Generatoren wirken. Da hierdurch die kinetische Energie der rotierenden Trommel in elektrische Energie umgewandelt wird, läßt sich - falls gewünscht - durch Rückeinspeisung auf diese Weise Energie einsparen.

Ein wesentlicher Vorteil der Ankopplung der Ausgangswellen 27, 28 der Schaltgetriebe 25, 26 an die Trommelwelle 6 über die zahnradbestückte Getriebeeinheit 17 ist, daß das erfindungsgemäße Hebewerk im sogenannten Vierquadrantenbetrieb betrieben werden kann. Mit Vierquadrantenbetrieb ist gemeint, daß sowohl beim Heben, als auch beim Senken der an dem flexiblen Zugmittel 4 befindlichen Last die Trommel 5 mit den Drehantriebseinrichtungen 19, 20 sowohl beschleunigt, als auch gebremst werden kann.

Die Schaltgetriebe 25, 26 sind mit einer in der Zeichnung nicht erkennbaren Sicherheitskupplung ausgestattet, die bei Überlastung des jeweils antreibenden Gleichstrommotors 21, 22 automatisch die kleinste Übersetzung zwischen den Eingangswellen 23, 24 und den Ausgangswellen 27, 28 wählen, um das von den Elektromotoren 21, 22 in diesem Betriebszustand aufzubringende Drehmoment zu minimieren. Die Sicherheitskupplung ist derart konzipiert, daß in diesem "ersten" Gang eine federkraftinduzierte Beaufschlagung ein Lösen der Kupplung unabhängig von vorhandenem Hydraulikdruck, über den die Kupplung betätigt wird, verhindert und somit eine Drehmomentübertragung von den Eingangswellen 23, 24 auf die Ausgangswellen 27, 28 sichergestellt wird. Ferner ist bei dem erfindungsgemäßen Hebewerk vorzugsweise eine in der Zeichnung nicht dargestellte Nachlaßvorrichtung integriert, die geeignet ist, auch während des Bohrbetriebes das Bohrgerät zu senken und zu heben und welche die Andruckkraft des Bohrgerätes auf die Bohrlochsohle auf einen gewünschten Wert einstellt. Hierzu kann die Nachlaßvorrichtung in den folgenden drei verschiedenen Arten betrieben werden:
a) "constant load", d.h. die Nachlaßvorrichtung erfaßt die Kraft, mit der das Bohrgerät an der Bohrlochsohle anliegt und regelt diese auf einen vorbestimmten Wert;
b) "constant speed", d.h. der Nachlaß des Bohrgerätes erfolgt mit konstanter Geschwindigkeit sowie
c) "constant mud pressure", d.h. die Nachlaßgeschwindigkeit wird so geregelt, daß der Druck der Spülflüssigkeit für einen durch die Spülflüssigkeit angetriebenen Antriebsmotor des Bohrgerätes während des Abtragvorgangs konstant ist.

Das erfindungsgemäße Hebewerk ist ferner mit einer in der Zeichnung nicht erkennbaren Doppelfilteranlage ausgerüstet, mit der das für den Betrieb der hydraulisch angetriebenen Bauteile des Hebewerks, beispielsweise der Scheibenbremsanordnung 13 und der Schaltgetriebe 25, 26 erforderliche Hydrauliköl wirksam gefiltert wird. Die beiden Filter dieser Doppelfilteranlage sind in unabhängig voneinander wechselweise in den Hydraulikkreislauf einschaltbare Durchflußzweige eingebaut. Hierdurch wird bewirkt, daß - sobald bei einem der beiden Filter die Filterkapazität erschöpft ist - ohne Unterbrechung des Betriebes auf den anderen Filter umgeschaltet werden kann.

### BEZUGSZEICHENLISTE

- 1: Rahmen
- 2: Träger
- 3: Horizontalfläche
- 4: flexibles Zugmittel
- 5: Trommel
- 6: Trommelwelle
- 7: Längsseite
- 8: Lagerbock
- 9: Lagerbock
- 10: Stirnseite
- 11: Stirnseite
- 12: Scheibe
- 13: Scheibenbremsanordnung
- 14: Bremszange
- 15: Bremszange
- 16: Ausgangsseite
- 17: Getriebeeinheit
- 18: Wirbelstrombremse
- 19: Drehantriebseinrichtung
- 20: Drehantriebseinrichtung
- 21: Gleichstrommotor
- 22: Gleichstrommotor
- 23: Eingangswelle
- 24: Eingangswelle
- 25: Schaltgetriebe
- 26: Schaltgetriebe
- 27: Ausgangswelle
- 28: Ausgangswelle
- 29: Eingangsseite
- 30: Zwischenrad

- 100: Hebewerk
- S: Achse
- T, T: Drehachsen
- G: Gerade

## Patentansprüche

1. Hebewerk zum Ablassen und Aufholen einer Last, insbesondere einer Bohreinrichtung,
mit einem flexiblen Zugmittel (4), das an der Last befestigt ist,
mit einer um eine Drehachse (S) drehbar gelagerten Trommel (5) zum Aufwickeln des Zugmittels (4) und
mit zumindest einer ersten Drehantriebseinrichtung (19), die mindestens einen über ein Schaltgetriebe (25) auf die Trommel (5) wirkenden Rotationsmotor (21) umfaßt, mit dem die Trommel (5) wahlweise in Ablaß- oder Auffüllrichtung des Zugelements (4) drehantreibbar ist, wobei die erste Drehantriebseinrichtung (19) bezogen auf die Drehachse (S) der Trommel (5) neben der Trommel (5) angeordnet ist, derart, daß sich die Trommel (5) und die Drehantriebseinrichtung (19) in einer Projektion senkrecht zur Drehachse (S) der Trommel (5) zumindest teilweise überdecken, wobei die Trommel (5) rotationsfest mit einer drehbar gelagerten Trommelwelle (6) verbunden ist, wobei die Trommelwelle (5) mit der Ausgangsseite (16) einer Getriebeeinheit (17) verbunden ist, deren Eingangsseite (29) an die Ausgangswelle (27) des Schaltgetriebes (25) angekoppelt ist,
**dadurch gekennzeichnet,**
**daß** eine zweite Drehantriebseinrichtung (20) mit Rotationsantriebsmotor (22) und Schaltgetriebe (26) vorgesehen ist, wobei die Antriebswelle des Rotationsantriebsmotors (22) und die Eingangs- und Ausgangswelle (24, 28) des Schaltgetriebes (26) mit der zweiten Drehantriebseinrichtung (20) auf einer gemeinsamen Gerade (G) liegend angeordnet sind, und wobei die ersten und zweiten Drehantreibseinrichtungen (19, 20) derart angeordnet sind, daß die Ausgangswellen (27, 28) der Schaltgetriebe (25, 26) einander zugewandt sind und eine gemeinsame Drehachse aufweisen, wobei die Ausgangswellen (27, 28) mit der Eingangsseite (29) der Getriebeeinheit (17) gekoppelt sind.

2. Hebewerk nach Anspruch 1,
**dadurch gekennzeichnet, daß** die Antriebswelle des Rotations-Antriebsmotors (21) und die Eingangs- und Ausgangswellen (23, 27) des Schaltgetriebes (25) auf einer gemeinsamen Geraden (G) liegend angeordnet sind.

3. Hebewerk nach Anspruch 1,
**dadurch gekennzeichnet, daß** die Getriebeeinheit (17) ein Zahnradgetriebe ist, das zur Entfernungsüberbrückung zwischen der Ausgangswelle (27) des Schaltgetriebes (25) und der Trommelwelle (6) ein Zwischenrad (30) aufweist.

4. Hebewerk nach Anspruch 1,
**dadurch gekennzeichnet, daß** die Trommelwelle (6) einenends an eine mechanisch wirkende, anderenends an eine elektromagnetisch wirkende Bremseinrichtung angekoppelt ist.

5. Hebewerk nach Anspruch 4, **dadurch gekennzeichnet, daß** die mechanisch wirkende Bremseinrichtung eine Scheibenbremsanordnung (13), die elektromagnetisch wirkende Bremseinrichtung eine Wirbelstrombremse (18) ist.

6. Hebewerk nach einem der Ansprüche 1 bis 5,
**dadurch gekennzeichnet, daß** die zweite Drehantriebseinrichtung (20) bezogen auf die Richtung der Drehachse (S) der elektromagnetisch wirkenden Bremseinrichtung neben dieser Bremseinrichtung angeordnet ist.

7. Hebewerk nach einem der Ansprüche 1 bis 6,
**dadurch gekennzeichnet, daß** das bzw. die Schaltgetriebe (24, 26) mit einer Sicherheitseinrichtung ausgerüstet ist bzw. sind, die bei Überschreitung eines maximal zulässigen Drehmoments an der Eingangswelle das Getriebe selbsttätig in den Gang des größten Verhältnisses der Drehzahl der Eingangswelle der Drehzahl der Ausgangswelle umschaltet.

## Claims

1. Drawworks for lowering and withdrawing a load, in particular a drilling device,
having a flexible draw means (4) which is fastened to the load,
having a drum (5), mounted so as to be rotatable about a rotation axis (S), for winding up the draw means (4), and
having at least one first rotary drive device (19) which comprises at least one rotary motor (21) which acts on the drum (5) via a gearbox (25) and with which the drum (5) can be rotationally driven alternatively in the lowering or filling direction of the draw element (4), the first rotary drive device (19), relative to the rotation axis (S) of the drum (5), being arranged next to the drum (5) in such a way that the drum (5) and the rotary drive device (19), in a projection perpendicular to the rotation axis (S) of the drum (5), at least partly overlap, the drum (5) being connected in a rotationally fixed manner to a rotatably mounted drum shaft (6), the drum shaft (5) being connected to the output side (16) of a transmission unit (17), the input side (29) of which is coupled to the output shaft (27) of the gearbox (25),
**characterized in that**
a second rotary drive device (20) having a rotary drive motor (22) and gearbox (26) is provided, the drive shaft of the rotary drive motor (22) and the input and output shafts (24, 28) of the gearbox (26) being arranged so as to lie with the second rotary drive device (20) on a common straight line (G), and the first and second rotary drive devices (19, 20) being arranged in such a way that the output shafts (27, 28) of the gearboxes (25, 26) face one another and have a common rotation axis, the output shafts (27, 28) being coupled to the input side (29) of the transmission unit (17).

2. Drawworks according to Claim 1, **characterized in that** the drive shaft of the rotary drive motor (21) and the input and output shafts (23, 27) of the gearbox (25) are arranged so as to lie on a common straight line (G).

3. Drawworks according to Claim 1, **characterized in that** the transmission unit (17) is a gear train which has an intermediate gearwheel (30) for bridging the distance between the output shaft (27) of the gearbox (25) and the drum shaft (6).

4. Drawworks according to Claim 1, **characterized in that** the drum shaft (6) is coupled at one end to a mechanically acting brake device and at the other end to an electromagnetically acting brake device.

5. Drawworks according to Claim 4, **characterized in that** the mechanically acting brake device is a disc brake arrangement (13) and the electromagnetically acting brake device is an eddy-current brake (18).

6. Drawworks according to one of Claims 1 to 5, **characterized in that** the second rotary drive device (20), relative to the direction of the rotation axis (S) of the electromagnetically acting brake device, is arranged next to this brake device.

7. Drawworks according to one of Claims 1 to 6, **characterized in that** the gearbox or gearboxes (24, 26) is/are equipped with a safety device which, if a maximum admissible torque at the input shaft is exceeded, switches over the gearbox automatically into the gear of the highest ratio of the speed of the input shaft to the speed of the output shaft.

## Revendications

1. Dispositif de levage pour descendre et remonter une charge, en particulier un dispositif de forage,
avec un moyen de traction flexible (4), qui est fixé sur la charge,
avec un tambour (5) monté à rotation autour d'un axe de rotation (S) pour l'enroulement du moyen de traction (4) et
avec au moins un premier dispositif d'entraînement en rotation (19), qui comprend au moins un moteur rotatif (21) agissant sur le tambour (5) par le biais d'une boîte de vitesses (25), avec lequel le tambour (5) peut être entraîné en rotation au choix dans la direction de la descente ou remplissage de l'élément de traction (4), le premier dispositif d'entraînement en rotation (19) étant disposé, par rapport à l'axe de rotation (S)
du tambour (5), à côté du tambour (5), de telle sorte que le tambour (5) et le dispositif d'entraînement en rotation (19) se recouvrent au moins partiellement en projection perpendiculaire à l'axe de rotation (S) du tambour (5), le tambour (5) étant connecté fixe en rotation à un arbre de tambour (6) monté à rotation, l'arbre de tambour (6) étant connecté au côté de sortie (16) d'une unité de transmission (17) dont le côté d'entrée (29) est accouplé à l'arbre de sortie (27) de la boîte de vitesses (25),
**caractérisé en ce que**
l'on prévoit un deuxième dispositif d'entraînement en rotation (20) avec un moteur d'entraînement en rotation (22) et une boîte de vitesses (26), l'arbre d'entraînement du moteur d'entraînement en rotation (22) et l'arbre d'entrée et l'arbre de sortie (24, 28) de la boîte de vitesses (26) étant disposés avec le deuxième dispositif d'entraînement en rotation (20) sur une droite commune (G), et les premier et deuxième dispositifs d'entraînement en rotation (19, 20) étant disposés de telle sorte que les arbres de sortie (27, 28) de la boîte de vitesses (25, 26) soient tournés l'un vers l'autre et présentent un axe de rotation commun, les arbres de sortie (27, 28) étant accouplés au côté d'entrée (29) de l'unité de transmission (17).

2. Dispositif de levage selon la revendication 1,
**caractérisé en ce que** l'arbre d'entraînement du moteur d'entraînement en rotation (21) et les arbres d'entrée et de sortie (23, 27) de la boîte de vitesses (25) sont disposés sur une droite commune (G).

3. Dispositif de levage selon la revendication 1,
**caractérisé en ce que** l'unité de transmission (17) est une transmission à engrenages qui présente une roue intermédiaire (30) pour surmonter l'écartement entre l'arbre de sortie (27) de la boîte de vitesses (25) et l'arbre du tambour (6).

4. Dispositif de levage selon la revendication 1,
**caractérisé en ce que** l'arbre de tambour (6) est accouplé à une extrémité à un dispositif de freinage agissant mécaniquement, et à l'autre extrémité à un dispositif de freinage agissant électromagnétiquement.

5. Dispositif de levage selon la revendication 4,
**caractérisé en ce que** le dispositif de freinage agissant mécaniquement est un agencement de frein à disque (13), et le dispositif de freinage agissant électromagnétiquement est un frein à courants de Foucault (18).

6. Dispositif de levage selon l'une quelconque des revendications 1 à 5,
**caractérisé en ce que** le deuxième dispositif d'entraînement en rotation (20) est disposé, par rapport à la direction de l'axe de rotation (S) du dispositif de frein agissant électromagnétiquement, à côté de ce dispositif de frein.

7. Dispositif de levage selon l'une quelconque des revendications 1 à 6,
**caractérisé en ce que** la ou les boîtes de vitesses (25, 26) sont équipées d'un dispositif de sécurité qui, en cas de dépassement d'un couple maximal admissible sur l'arbre d'entrée, commute automatiquement la boîte de vitesses dans la vitesse du plus grand rapport de la vitesse de rotation de l'arbre d'entrée à la vitesse de rotation de l'arbre de sortie.
